# EUROPÄISCHE PATENTSCHRIFT

(11) **EP 0 330 002 B1**
(45) Veröffentlichungstag und Bekanntmachung des Hinweises auf die Patenterteilung: **22.12.1993**
(21) Anmeldenummer: 89101978.8
(22) Anmeldetag: 04.02.1989
(51) Int. Cl.: G07C 5/12, G01P 1/14

(54) **Anordnung zum selbsttätigen, zeitrichtigen Positionieren eines einem abschnittweisen aber ununterbrochenen Registrieren dienenden Diagrammscheibenbündels**
Arrangement for the automatic, exactly timed positioning of a bundle of diagram discs for registration in portions, yet continuously
Dispositif de positionnement horaire exact et automatique d'un paquet de disques à diagramme pour l'enregistrement par sections mais continu

(30) Priorität: 26.02.1988 DE 3806026
(43) Veröffentlichungstag der Anmeldung: 30.08.1989
(73) Patentinhaber: Mannesmann Kienzle GmbH (HR B1220), 78052 Villingen-Schwenningen (DE)
(72) Erfinder: Knauer, Norbert, Dipl.-Ing. (FH), D-7218 Trossingen (DE); Saeger, Benjamin, Dipl.-Ing. (FH), D-7730 Villingen-Schwenningen (DE); Wangler, Josef, Dipl.-Ing. (FH), D-7730 Villingen-Schwenningen (DE); Helmschrott, Norbert, D-7730 Villingen-Schwenningen (DE)

(56) Entgegenhaltungen:
- DE-C- 3 634 796
- DE-C- 3 716 486
- FR-A- 2 174 346
- GB-A- 529 038

## Beschreibung

Die Erfindung betrifft eine Anordnung zum selbsttätigen, zeitrichtigen Positionieren eines einem abschnittweisen aber ununterbrochenen Registrieren dienenden Diagrammscheibenbündels, relativ zu den Registrierorganen eines Registriergerätes, gemäß dem Oberbegriff des Anspruchs 1.

Bekanntlich werden Diagrammscheibenbündel vorteilhaft dann verwendet, wenn ein in seinem Zusammenhang interessierender Vorgang über einen längeren Zeitbereich erfaßt oder eine bessere Auflösung der Registrierungen innerhalb eines bestimmten zeitlichen Registrierbereichs erzielt werden sollen, als dies mit einer einzelnen in ihrer Registrierkapazität relativ eng begrenzten Diagrammscheibe möglich wäre. Ein bevorzugtes Anwendungsbeispiel für derartige Diagrammscheibenbündel stellen Fahrtschreiber dar, deren Bedienung durch Einlegen von Diagrammscheibenbündeln die beispielsweise eine wöchtenliche Registrierung gestatten wesentlich vereinfacht wird.

Die mit einem Diagrammscheibenbündel angestrebte ununterbrochene Registrierung über einen größeren Zeitabschnitt wird dadurch erzielt, daß die Registrierorgane nach nahezu einer Umdrehung infolge der sektorförmigen Ausschnitte von einer Diagrammscheibe auf die im Bündel nächst folgende herabgleiten. Die weitere Registrierung erfolgt somit ohne Zeitversatz auf einer neuen noch unbeschriebenen Diagrammscheibe, während die beschriebene Diagrammscheibe, die beispielsweise durch einen Papierstreifen mit der im Registrierablauf letzten Diagrammscheibe oder einer Blindscheibe verbunden ist, im Laufe der Weiterbewegung des Diagrammscheibenbündels mittels einer entsprechend der Verbindungstechnik des Diagrammscheibenbündels geeigneten Trennvorrichtung, beispielsweise eines Messers, welches ebenfalls in den Ausschnitt der beschriebenen Diagrammscheibe einfällt und dann zwischen der beschriebenen und der nächst folgenden Diagrammscheibe wirksam ist, abgetrennt wird. Im weiteren Verlauf führt die Friktion der abgetrennten Diagrammscheibe mit dem verbleibenden und weiter umlaufenden Restbündel bzw. mit dessen mit der Blindscheibe fest verbundenen Laufbuchse die abgetrennte Diagrammscheibe gegen einen ortsfesten Anschlag. (vgl. GB-A-529 038)

Sollen die Registrierungen zeitsynchron erfolgen und später mit einem Zeitbezug insbesondere visuell auswertbar sein, so ist es, falls die Bündeldiagrammscheiben mit jeweils gleichen Zeitskalen versehen sind, diese also nicht während des Registrierens mitregistriert bzw. mitgedruckt werden erforderlich, das betreffende Diagrammscheibenbündel nicht nur in einer der Zeitskale entsprechenden Weise anzutreiben, sondern auch zeitrichtig im Registriergerät zu positionieren, d. h. daß der beispielsweise der aktuellen Uhrzeit entsprechende Skalenwert, der im Diagrammscheibenbündel oben liegenden Diagrammscheibe auf die Registrierlinie, das ist die Linie, die die Registrierorgane beschreiben, wenn sie ausgelenkt werden, ausgerichtet wird.

Bei den bisher üblichen Registriergeräten, in denen Diagrammscheibenbündel als Aufzeichnungsträger angewandt werden, sind die Registrierunterlage und die Aufnahmemittel frei zugänglich. Ein Diagrammscheibenbündel wird durch Auffädeln seiner Laufbuchse auf einen an den Aufnahmemitteln, die vom Registrierlaufwerk zeitsynchron angetrieben werden ausgebildeten Zentrierzapfen von Hand aufgesetzt und mittels einer Spannmutter befestigt, nachdem das zeitrichtige Ausrichten auf die Registrierlinie bzw. auf eine der Registrierlinie zugeordnete gerätefeste Markierung durch Verdrehen des Diagrammscheibenbündels erfolgt ist. (vgl. DE-A 1090 888) Verständlicherweise ist ein derartiges Ausrichten eines Diagrammscheibenbündels in erheblichem Maße von der subjektiven Sorgfalt des Benutzers abhängig und wenn es unter den Arbeitsbedingungen, wie sie beispielsweise im Fahrerhaus eines LKW herrschen, vorgenommen werden muß, lästig und zwangsweise fehlerhaft.

Um diese Situation grundlegend zu verändern, d. h. die Handhabung zu erleichtern und die Genauigkeit beim Positionieren der Diagrammscheibenbündel zu erhöhen und somit auch die Akzeptanz für ein derartiges Registriergerät zu verbessern, liegt es nahe, ein Registriergerät zu fordern, bei welchem die Diagrammscheibenbündel in einen Schacht eingegeben werden, und die übrigen Funktionen selbsttätig erfolgen. Dabei scheidet ein Auffädeln des Diagrammscheibenbündels auf einen Zentrierdorn mit exzentrischem Ansatz, wie er bei der Aufnahme von Einzeldiagrammscheiben üblich ist, schon wegen der zylindrischen Laufbuchse des Diagrammscheibenbündels, aber auch deshalb aus, weil die Zeitskalen der Diagrammscheiben des Diagrammscheibenbündels gegeneinander versetzt sind, und die Drehzahl des Diagrammscheibenbündels, d. h. die Registrierdrehzahl kleiner ist, als es eine mit der tatsächlichen Registrierdauer pro Diagrammscheibe identische Drehzahl wäre. Denkbar ist jedoch, daß auf jeder Diagrammscheibe eines Diagrammscheibenbündels einem bestimmten Skalenwert eine Markierung zugeordnet wird, und daß, indem das Diagrammscheibenbündel in Drehung versetzt wird, beim Erkennen der Markierung durch einen ortsfesten Sensor das Diagrammscheibenbündel entsprechender Zeitdifferenz zwischen dem Skalenwert der Markierung und der aktuellen Uhrzeit derart nachgeführt wird, daß der der aktuellen Uhrzeit entsprechende Skalenwert mit der Registrierlinie deckungsgleich ist. Eine derartige Lösung ist einerseits unangemessen aufwendig, in Bezug auf die erforderlichen Antriebsmittel und die elektronische Vergleichseinrichtung, andererseits ergeben sich infolge der zylindrischen Laufbuchse des Diagrammscheibenbündels Schwierigkeiten bezüglich einer schlupffreien Mitnahme des Diagrammscheibenbündels während der Positionierbewegung.

Aufgabe der vorliegenden Erfindung war es demnach, eine Anordnung für ein selbsttätiges, zeitrichtiges Positionieren von mit einer zylindrischen Laufbuchse versehenen Diagrammscheibenbündeln zu schaffen, welche mit einem für Seriengeräte angemessenen Aufwand und einer zuverlässigen Funktion realisierbar ist.

Die Lösung dieser Aufgabe ist im Kennzeichnen den Teil des Anspruchs 1 offenhort.

Ein bevorzugtes Ausführungsbeispiel sieht einen verstellbaren Anschlag vor, mit welchem eine radiale Ausschnittkante einer Diagrammscheibe des Diagrammscheibenbündels zusammenwirkt.

Ferner ist das bevorzugte Ausführungsbeispiel durch ein koaxial zum Zentrierzapfen angeordnetes und in getrieblicher Verbindung mit dem Registrierlaufwerk stehendes Schaltwerk gekennzeichnet, in welchem der verstellbare Anschlag einerseits über ein federndes Glied mit einer dem zeitlichen Registrierbereich der Diagrammscheibe entsprechenden Drehzahl umlaufenden Getriebeelement gekoppelt ist, andererseits über eine an ihm gelagerte Klinke mit einer an einem mit der tatsächlichen Registrierdrehzahl umlaufenden Getriebeelement ausgebildeten Sperrverzahnung in Eingriff steht, und der Klinke eine ortsfeste Steuerkontur zugeordnet ist.

Der Vorteil, den die Erfindung bietet, ist insbesondere was das bevorzugte Ausführungsbeispiel anbelangt darin zu sehen, daß die gefundene weitgehend mechanische Lösung einen hohen Grad an Ausfallsicherheit bietet und kostengünstig und gut reproduzierbar herstellbar ist. Außerdem eignet sich diese Lösung sowohl für einen vollautomatischen Einzug eines Diagrammscheibenbündels, bei dem das Diagrammscheibenbündel durch einen Schlitz in der Frontseite des Registriergerätes eingegeben wird und vor dem zeitrichtigen Positionieren erst in die Zentrierposition transportiert werden muß, als auch für einen halbautomatischen Einzug, bei dem das Diagrammscheibenbündel durch "Fallenlassen" in einen Schacht oder Einstecken in eine Tasche in Zentrierposition gebracht und beispielsweise mittelbar durch Schließen eines Deckels oder einer Klapplade auf den Zentrierzapfen aufgesteckt wird. Eine wesentliche Eigenschaft der gefundenen Positionieranordnung ist ferner, daß die bisher üblichen Diagrammscheibenbündel ohne Änderung verwendet werden können.

Im folgenden sei die Erfindung anhand von Zeichnungen des bevorzugten Ausführungsbeispiels näher erläutert.

Es zeigen
FIG. 1 eine Frontansicht eines Registriergerätes mit lediglich einem der Eingabe eines Diagrammscheibenbündels dienenden Schlitz
FIG. 2 eine weitgehend schematische Darstellung einer Anordnung für den selbsttätigen Transport eines Diagrammscheibenbündels in die Zentrierposition und des Positionierantriebes
FIG. 3 eine teilweise Draufsicht auf die erfindungsgemäße Positionieranordnung
FIG. 4 eine Schnittdarstellung des erfindungsgemäßen Schaltwerkes sowie der dem Diagrammscheibenbündel zugeordneten Zentrier- und Mitnahmemittel
FIG. 5 einen Schnitt gemäß der Schnittlinie x in FIG. 4
FIG. 6 A, B, C schematisch dargestellte Funktionsstellungen eines erfindungsgemäßen Schaltwerkes zum zeitrichtigen Nachführen eines dem Diagrammscheibenbündel zugeordneten verstellbaren Anschlages.

Die Frontansicht FIG. 1 zeigt eine relativ schmale Frontplatte (1), die, wenn das betreffende Registriergerät beispielsweise in einem Armaturenbrett eingebaut ist, im wesentlichen in der Einbauebene angeordnet ist. In der Frontplatte (1) sind ein dem Eingeben und Entnehmen von Diagrammscheibenbündeln dienender Schlitz (2) und eine diesem zugeordnete das Greifen eines Diagrammscheibenbündels erleichternde Griffmulde (3) ausgebildet. Ein vorzugsweise als Leuchttaste ausgebildete Taste (4) dient dazu das Ausgeben eines in dem Registriergerät befindlichen Diagrammscheibenbündels zu steuern. Der Taste (4) kann ein Schloß zugeordnet sein, mittels dessen eine dem Schlitz (2) zugeordnete Verriegelung betätigbar ist, so daß das Registriergerät, dessen Gehäuse mit (5) bezeichnet ist, lediglich von einem befugten Personenkreis bedient werden kann.

Gemäß FIG. 2 hat ein in Pfeilrichtung (P1) eingegebenes Diagrammscheibenbündel (6), welches mit einer zylindrischen Laufbuchse (7) versehen ist, bereits die Zentrierposition erreicht. In dieser Position wird das Diagrammscheibenbündel (6) auf einen in FIG. 2 nicht dargestellten heb- und senkbar angeordneten Zentrierzapfen aufgenommen und in Umfangsrichtung (P2) von einer Transportrolle (8) angetrieben. Geführt ist das Diagrammscheibenbündel (6) in der Zentrierposition von Führungsrollen (9 und 10) sowie der Planfläche (11) eines gleichachsig mit der Transportrolle (8) angeordneten Zahnrades. Mit (12), (13) und (14) sind dem Führungsschacht, in den die Diagrammscheibenbündel transportiert werden, seitlich begrenzende Stirnwände bezeichnet, während (L1) und (L2) dem Führungsschacht zugeordnete Lichtschranken darstellen.

Das Getriebe, welches die Drehbewegungen eines Motors (15) einerseits auf die Transportrolle (8), andererseits auf eine Welle (16) leitet, auf welcher zwei Transportrollen (17 und 18) mit einem die Laufbuchse (7) berücksichtigenden Abstand angeordnet sind, ist in einem gemeinsamen auch den Motor (15) aufnehmenden Gehäuse (19) gelagert und als Baueinheit dem Führungsschacht zugeordnet.

Soll ein Diagrammscheibenbündel (6) in das Registiriergerät eingegeben werden, so wird durch Betätigen der Taste (4) zunächst die Verriegelung des Schlitzes (2), die beispielsweise auch durch eine den Schlitz (2) abdeckende Klappe realisiert sein kann, geöffnet. Falls sich ein Diagrammscheibenbündel im Registriergerät befindet, wird durch die Tastenbetätigung das Anheben der Registrierorgane, des Zentrierzapfens, der Mitnahmemittel und der zwischen die Diagrammscheiben des Diagrammscheibenbündels eingreifenden Trennvorrichtung ausgelöst und mit geeignetem Zeitversatz der Motor (15) des Positionierantriebes auf Ausgeben des Diagrammscheibenbündels geschaltet. Der Motor (15) des Positionierantriebes wird abgeschaltet, wenn die Lichtschranke (L1) nicht mehr unterbrochen ist, d. h. das aus dem Schlitz (2) herausragende Diagrammscheibenbündel dem Registriergerät entnommen ist oder falls es nicht entnommen wurde eine bestimmte Zeit abgelaufen ist.

Ist der Führungsschacht frei, kann ein neues, d. h. unbeschriebenes Diagrammscheibenbündel (6) oder auch das soeben zur Kontrolle entnommene eingegeben und bis zu den Transportrollen (17 und 18) vorgesteckt werden. Dabei wird die Lichtschranke (L1) unterbrochen und der Motor (15) des Positionierantriebes auf Einziehen eines Diagrammscheibenbündels (6) angesteuert. In der gestrichelt dargestellten Position (20) wird das eingegebenen Diagrammscheibenbündel, das bis dahin zwischen den Führungswänden 12, 13 und 14) des Führungsschachtes ausschließlich in diametraler Richtung durch die Transportrollen (17 und 18) transportiert worden ist von der Transportrolle (8) übernommen, in die Zentrierposition geführt und in Umfangsrichtung angetrieben. Das nachfolgende Absenken des Zentrierzapfens bzw. das Aufnehmen des Diagrammscheibenbündels (6) auf den Zentrierzapfen kann mittels eines in der Zentrierposition durch das Diagrammscheibenbündel (6) betätigbaren Schalters oder auch bereits dann erfolgen, wenn das eingegebene Diagrammscheibenbündel (6) die Lichtschranke (L1) während des Einziehens wieder frei gibt. Das Absenken der Registrierorgane und der Trennvorrichtung ist jedoch erst dann möglich, wenn der Positioniervorgang abgeschlossen und das Diagrammscheibenbündel (6) mit den Mitnahmemitteln, welche das Diagrammscheibenbündel (6) mit dem Registrierantrieb verbinden, gekoppelt ist. Diese Funktionen sind steuerbar durch einem der Transportrolle (8) zugeordneten Impulsgeber, welcher bei Stillstand des Diagrammscheibenbündels (6), d. h. wenn das Diagrammscheibenbündel (6) positioniert ist, keine Impulse mehr liefert. Zweckmäßigerweise wird, um den Registrierantrieb des Diagrammscheibenbündels (6) zu entlasten, nachfolgend auch die Friktion zwischen der Transportrolle (8) und einer dieser zugeordneten Gegendruckrolle aufgehoben.

Wird das Positionieren der Diagrammscheibenbündel von einem Mikroprozessor gesteuert, sind neben dem Hauptprogramm selbstverständlich verschiedene Programmschleifen denkbar, die der Überprüfung der einzelnen Programmschritte und Funktionen dienen, beispielsweise einen Abbruch des Positioniervorgangs auslösen, wenn nach einer bestimmten Zeit oder einer vorgegebenen Impulszahl das Diagrammscheibenbündel nicht positioniert ist, die Lichtschranken (L1 und L2) nicht in der richtigen Folge unterbrochen werden bzw. unterbrochen bleiben und dergleichen.

Die FIG. 3, die der Einfachheit halber nur eine teilweise Draufsicht des bevorzugten Ausführungsbeispiels der Positionieranordnung darstellt, zeigt, daß der Führungsschacht (21) im wesentlichen von zwei Platten (22 und 23) gebildet wird, die in geeigneter Weise, d. h. unter Zwischenlage von Leisten (24) und Abstandsscheiben (25) miteinander verschraubt sind. Stellvertretend ist eine der verwendeten Schrauben mit (26) bezeichnet.

Die Führungsrollen (9 und 10) sind auf geeigneten mit der Platte (23) verbundenen Träger (27 und 28) drehbar gelagert und greifen durch Öffnungen (29 und 30) in der Platte (23) sowie nicht näher bezeichnet Freisparungen in der Platte (22) in der Führungsschacht (21) bzw. zwischen die Platten (22 und 23) ein, wobei die eine Führungsrolle (10) den Führungsschacht (21) in Transportrichtung begrenzt und damit die Zentrierposition der Diagrammscheibenbündel bestimmt. Auch der in FIG. 3 nicht dargestellte Positionierantrieb (15, 16, 17, 18 und 19) ist den Platten (22 und 23) zugeordnet und mit diesen in geeigneter Weise verbunden. Ferner ist an der mittels der Platten (22 und 23) aufgebauten vorzugsweise als Einschub ausgebildeten Registrierbaugruppe ein Arm (31) schwenkbar gelagert. Als Lagerung dient eine an dem Arm (31) angeformte nicht näher bezeichnete Lagerbrücke, welcher in an der Platine (23) angeformten Lappen (32 und 33) befestigte Achsen (34 und 35) zugeordnet sind. Der Arm (31) steht unter der Wirkung einer Feder (36) und wirkt in der abgesenkten Stellung mit einem Fixierstift (37) zusammen. Auf dem Arm (31), der mittels eines Elektromagneten oder auch motorisch betätigbar ist, sind die Zahnräder (38, 39/40, 41, 42 und 43) des Registrierlaufwerkes sowie die Elemente eines dem zeitrichtigen Positionieren dienenden Schaltwerkes, welches auf einen verstellbaren Anschlag (44) einwirkt, angeordnet. Zur Verlängerung der Lagerachse (45) des Schaltwerkes ist an dem Arm (31) eine die Lagerachse (45) tragende Brücke mittels Schrauben (47, 48 und 49) und geeigneter Distanzbuchsen (50 und 51) (FIG. 4) befestigt. Der Antrieb des Registrierlaufwerkes geht aus von einem Motor (52), der an der Unterseite der Platte (23) angeflanscht und mittels Schrauben (53 und 54) befestigt ist. Die Motorwelle greift durch die Platine (23) hindurch und das auf der Motorwelle befestigte Ritzel (55) steht im Bereich der Schwenkachse des Armes (31) in Eingriff mit dem auf dem Arm (31) gelagerten Zahnrad (38) des Registrierlaufwerkes.

In FIG. 3 ist ein Registrierzustand dargestellt, bei dem sich die durch eine Aussparung (56) in der Platine (22) sichtbare oberste Diagrammscheibe (57) des Diagrammscheibenbündels (6) sich bereits nicht mehr im Bündelverband befindet und mit der einen Kante (58) ihres sektorförmigen Ausschnitts an einem Anschlag (59) anliegt. Der Anschlag (59), an den sich sämtliche Diagrammscheiben nach jeweils einem Registrierumlauf anlegen, ist einer nicht dargestellten heb- und senkbaren Trennvorrichtung zugeordnet, die wenn die einzelnen Diagrammscheiben des Diagrammscheibenbündels mittels Papierstreifen mit einer Grundscheibe bzw. der im Registrierablauf letzten Diagrammscheibe verbunden sind in an sich bekannter Weise als Messer ausgebildet ist. Durch den Ausschnitt der obersten Diagrammscheibe (57) hindurch ist die nächstfolgende Diagrammscheibe (60) zu erkennen auf der die Registrierorgane in der dargestellten Situation wirksam sind. Der Übersichtlichkeit halber ist lediglich die Registrierlinie (61), d. h. die Linie entlang der die Registrierorgane sich bewegen, wenn sie ausgelenkt werden strichpunktiert dargestellt.

An dem verstellbaren Anschlag (44), der in Pfeilrichtung Z mit dem Diagrammscheibenbündel (6) umläuft, ist wie die FIG. 3 ferner zeigt, ein federnder Fangarm (62) angeformt. Dieser liegt zwar während seines Umlaufs auf der obersten Diagrammscheibe (57) auf, seine Stellung ist erfindungsgemäß jedoch immer derart, daß die eine Kante z. B. (63) der jeweils nächstfolgenden Diagrammscheibe (60) mit der Grundlinie einer frontseitig an dem Fangarm (62) ausgebildeten Kerbe (87) Fig. 4 zusammenfällt, d. h. die zeitrichtige Position für jeweils die Diagrammscheibe, auf der momentan registriert wird, vorgibt. Wird beispielsweise das Diagrammscheibenbündel zu Kontrollzwecken dem Registriergerät entnommen und das Restbündel wieder eingegeben, so wird die dann oben liegende Diagrammscheibe bzw. deren eine Ausschnittkante beim Positionieren mit dem Fangarm (62) zusammenwirken und im Grunde der Kerbe (87) anschlagen.

Die FIG. 4 und 5 zeigen Schnitte, durch die Zentrier- und Mitnahmemittel der Positionieranordnung sowie durch das Schaltwerk, welches den Versatz des verstellbaren Anschlages (44) entsprechend dem gegenseitigen Versatz der Diagrammscheiben innerhalb des Diagrammscheibenbündels und somit entsprechend der gegeneinander versetzten Zeitskalen steuert.

Wie aus FIG. 4 ersichtlich ist, befindet sich das Diagrammscheibenbündel (6), in dem durch die Platten (22 und 23) gebildeten Führungsschacht (21) und ist über die Laufbuchse (7) auf einem hohlen Zentrierzapfen (64) aufgenommen. Der Zentrierzapfen (64) seinerseits ist an einem Sperrad (65) angeformt, das verdrehfest mit einer an dem Zahnrad (43) des Registrierlaufwerkes angeformten Laufbuchse verbunden ist. Das Zahnrad (43), das mittels der Laufbuchse auf der Achse (45) gelagert und mittels einer Schraube (66) axial gesichert ist, steht in Eingriff mit der einen Verzahnung (67) des zweistufig ausgebildeten auf einer Lagerschraube (68) gelagerten Zahnrades (42) des Registrierlaufwerkes. Mit der anderen Verzahnung (69) des Zahnrades (42) kämmt ein Zahnrad (70), dessen Laufbuchse auf der Laufbuchse des verstellbaren Anschlages (44) gelagert ist. Dieser ist seinerseits auf der Laufbuchse des Zahnrades (43) gelagert und über eine angeformte Rippe (71) mit dem einen Ende einer Zugfeder (72) verbunden. Das andere Ende der Zugfeder (72) greift an der Laufbuchse des Zahnrades (70) an. Außerdem ist auf einer an dem verstellbaren Anschlag (44) angeformten Achse (73) eine Klinke (74) gelagert, welche einerseits mit dem Sperrad (65) in Eingriff steht, andererseits sich unter der Wirkung einer an dem verstellbaren Anschlag (44) angeformten Federarm (75) an einer Kontur (76) abstützt. Die Kontur (76), die bis auf einen Ausschnitt (77) Fig. 5 von einem zylindrischen Ring gebildet ist, ist über angeformte Zapfen von denen einer mit (78) bezeichnet ist, an dem Arm (31) verdrehfest befestigt.

Die Mitnahme des drehbar auf dem Zentrierzapfen (64) gelagerten Diagrammscheibenbündels (6) erfolgt mittels einer Kupplungsscheibe (79), welche drehbar mit einem in axialer Richtung bezogen auf den Zentrierzapfen (64) bewegbaren Steg (80) gelagert ist. An der Kupplungsscheibe (79) sind ein Zentrieransatz (81) und wenigstens ein Mitnehmer (82) ausgebildet, und zwar derart, daß der Zentrieransatz (81) der Bohrung der Zentrierzapfens (64) entspricht, und der Mitnehmer (82) einem im Zentrierzapfen (64) angebrachten Schlitz (83) zugeordnet ist. Ferner dient die Kupplungsscheibe (79) als Halter für eine Mitnehmerfeder (84), die mehrarmig oder als Wellfeder ausgebildet sein kann und an der Mitnahmespitzen (85 und 86) ausgebildet sind, die wenn der Steg (80) in seine Mitnahmestellung verschwenkt wird, in die Grundscheibe des Diagrammscheibenbündels (6) eindringen.

Im folgenden sei die Funktion des Schaltwerkes anhand der FIG. 6 A,B und C näher erläutert. FIG. 6A zeigt beispielsweise eine Stellung des Schaltwerkes bei 20.00 Uhr. Dabei ist der Eingriff der auf dem verstellbaren Anschlag (44) gelagerten Klinke (74) in der Verzahnung des Sperrades (65) infolge der Führung der Klinke (74) an der feststehenden Kontur (76) verriegelt, d. h. Sperrad (65), Klinke (74) und verstellbarer Anschlag (44) laufen mit einer Drehzahl von üblicherweise 1 pro 26 Stunden um. Dem gegenüber wird das Zahnrad (70), das in FIG. 6 ersatzweise als Hebel dargestellt ist, mit einer Drehzahl von 1 pro 24 Stunden angetrieben, so daß ein Voreilen gegenüber dem Sperrad (65) erfolgt und die Feder (72), die in FIG. 6 gleichzeitig die Funktion der Feder (75) übernimmt, gespannt wird.

In der der FIG. 6B entsprechenden Stellung, die 24.00 Uhr kennzeichnet, erlaubt der Ausschnitt (77) in der Kontur (76) ein Verschwenken der Klinke (74) und unter der Wirkung der Feder (72) gleichzeitig ein Vorspringen des verstellbaren Anschlages (44) in Antriebsrichtung. Während des Vorspringens wird wie aus FIG. 6C hervorgeht, bereits nach einer Zahnteilung die Klinke (74) wieder in die Sperrverzahnung zurückgeführt.

Bis zum Zeitpunkt gemäß FIG. 6B stellte der Fangarm (62) den mit dem Diagrammscheibenbündel (6) umlaufenden Nulluhranschlag, beispielsweise der obersten Diagrammscheibe (57) dar. In diesem Zeitpunkt, d. h. 24.00 Uhr, treten die Registrierorgane durch den Ausschnitt der obersten Diagrammscheibe (57) auf die nächstfolgende Diagrammscheibe (60) über. Mit dem Vorspringen des verstellbaren Anschlages (44) wird der Fangarm (62), d. h. der Nulluhranschlag dem Versatz der Zeitskale der nächstfolgenden Diagrammscheibe (60) nachgeführt und dient nun dieser Diagrammscheibe bzw. jeweils derjenigen Diagrammscheibe, auf der registriert wird, als Nulluhranschlag und läuft bis zum nächsten Schaltvorgang mit der Registrierdrehzahl 1 pro 26 Stunden um. Mit anderen Worten der verstellbare Anschlag (44) stellt einen mechanischen Sensor dar, der stets eine feste Beziehung zu jeweils dem gleichen Zahlenwert jeder im Registrierablauf folgenden Diagrammscheibe des Diagrammscheibenbündels aufweist.

Das zeitrichtige Positionieren eines Diagrammscheibenbündels (6) ist somit abgeschlossen, wenn das auf dem abgesenkten Zentrierzapfen (64) drehbar gelagerte und von der Transportrolle (8) in Richtung der Registrierbewegung angetriebene Diagrammscheibenbündel (6) von dem Fangarm (62) des verstellbaren Anschlages (44) aufgenommen ist, d. h. die eine Ausschnittkante der im Diagrammscheibenbündel (6) oben liegende Diagrammscheibe sich in der Kerbe (87) des Fangarmes (62) befindet. Nachfolgend wird der Steg (80) gegen das Diagrammscheibenbündel (6) verschwenkt, und somit eine schlupffreie Verbindung zwischen dem Diagrammscheibenbündel (6) und dem vom Registrierlaufwerk angetriebenen Zentrierzapfen (64) geschaffen. Der Vollständigkeit halber sei noch erwähnt, daß im Falle des dargestellten Ausführungsbeispiels der Kupplungseingriff zwischen dem Zentrierzapfen (64) und der Kupplungsscheibe (79) nur kurzzeitig, d. h. für das Wechseln eines Diagrammscheibenbündels (6) völlig getrennt werden kann, ansonsten aber auch wenn kein Diagrammscheibenbündel (6) eingelegt ist, einerseits eine Mitnahme der Kupplungsscheibe (79) gewährleistet sein muß, andererseits der Steg (80) sich in einer Position befinden muß, in der die Spitzen sich noch außerhalb der Auflagefläche des Diagrammscheibenbündels (6) befinden.

## Patentansprüche

1. Anordnung zum selbsttätigen, zeitrichtigen Positionieren eines einem abschnittweisen aber ununterbrochenen Registrieren dienenden Diagrammscheibenbündels (6), relativ zu den Registrierorganen eines Registriergerätes, in welchem das Diagrammscheibenbündel (6) von einem Registrierlaufwerk zeitsynchron angetrieben und die Antriebsverbindung der einzelnen, jeweils mit einem sektorförmigen Ausschnitt versehenen und gestaffelt zueinander angeordneten Diagrammscheiben (57,60) des Diagrammscheibenbündels (6) nach dem jeweiligen Registrierlauf unterbrochen wird,
gekennzeichnet durch,
- einen senkrecht zur Registrierauflage des Diagrammscheibenbündels (6) heb- und senkbar angeordneten Zentrierzapfen (64), auf welchem das Diagrammscheibenbündel (6) drehbar gelagert ist,
- eine Vorrichtung, welche einen vom Registrierlaufwerk unabhängigen Positionierantrieb liefert und das auf dem Zentrierzapfen (64) aufgenommene Diagrammscheibenbündel (6) mit einer Drehzahl antreibt, die größer ist als die Registrierdrehzahl,
- einen während eines Registrierlaufes mit dem Diagrammscheibenbündel (6) zeitsynchron umlaufenden Sensor zur Feststellung der Position des Diagrammscheibenbündels (6), welcher derart steuerbar ist, daß er nach dem Durchlaufen eines Registrierwinkels einer Diagrammscheibe eine Bewegung um den Restwinkel zu 360° in Richtung der Registrierbewegung des Diagrammscheibenbündels (6) ausführt und
- Mitnahmemittel (79, 84), welche das Diagrammscheibenbündel (6), wenn es sich in einer bestimmten durch den Sensor festgestellten Position befindet, mit dem Registrierantrieb kuppeln.

2. Anordnung nach Anspruch 1,
gekennzeichnet durch einen verstellbaren Anschlag (44), mit welchem eine radiale Ausschnittskante (58) einer Diagrammscheibe des Diagrammscheibenbündels (6) zusammenwirkt.

3. Anordnung nach Anspruch 2,
gekennzeichnet durch ein koaxial zum Zentrierzapfen (64) angeordnetes und in getriebliche Verbindung mit dem Registrierlaufwerk stehendes Schaltwerk, in welchem der verstellbare Anschlag (44) einerseits, über ein federndes Glied (72) mit einem mit einer dem zeitlichen Registrierbereich einer Diagrammscheibe des Diagrammscheibenbündels (6) entsprechenden Drehzahl umlaufenden Getriebeelement (70) gekoppelt ist, andererseits über eine an ihm gelagerte Klinke (74) mit einer an einem mit der tatsächlichen Registrierdrehzahl umlaufenden Getriebeelement (65) ausgebildeten Sperrverzahnung in Eingriff steht und der Klinke (74) eine ortsfeste Steuerkontur (76) zugeordnet ist.

4. Anordnung nach Anspruch 2,
dadurch gekennzeichnet,
daß an dem verstellbaren Anschlag (44) ein senkrecht zur Diagrammscheibenebene federnder Fangarm (62) mit einem schaufelförmig ausgebildeten freien Ende mit einer Kerbe (87), angeformt ist.

5. Anordnung nach Anspruch 3,
dadurch gekennzeichnet,
daß das Schaltwerk an einem senkrecht zur Registrierunterlage des Diagrammscheibenbündels (6) verschwenkbaren, die Zahnräder des Registrierlaufwerkes wenigstens zum Teil (38, 39, 40, 41, 42) tragenden Arm (31) gelagert ist, daß der Zentrierzapfen (64), an dem die Sperrverzahnung tragenden Getriebeelement (65) ausgebildet ist, und daß die den Zentrierzapfen (64) und das Diagrammscheibenbündel (6) kuppelnde Mitnahmemittel (79, 84) auf der Gegenseite der Registrierunterlage (23) an einem senkrecht zur Registrierunterlage (23) bewegbaren Bauteil (80) drehbar gelagert sind.

6. Anordnung nach Anspruch 3,
dadurch gekennzeichnet,
daß an dem verstellbaren Anschlag (44) eine mit der Klinke (74) zusammenwirkende Feder (75) unmittelbar angeformt ist.

7. Anordnung nach Anspruch 3,
dadurch gekennzeichnet,
daß das an dem verstellbaren Anschlag (44) angreifende, federnde Glied (72) unmittelbar an dem mit einer dem zeitlichen Registrierbereich der Diagrammscheiben entsprechenden Drehzahl umlaufenden Getriebeelement (70) angeformt ist.

8. Anordnung nach Anspruch 1,
dadurch gekenzeichnet,
daß eine Transportrolle (8) vorgesehen ist, welche den Positionierantrieb auf ein auf dem Zentrierzapfen (64) aufgenommenes Diagrammscheibenbündel (6) überträgt und daß der Positionierantrieb mittels eines dem Diagrammscheibenbündel (6) zugeordneten Stillstandssensor unterbrechbar ist.

9. Anordnung nach Anspruch 5,
dadurch gekennzeichnet,
daß als Mitnahmemittel ein an einem schwenkbaren Arm (80) drehbar gelagertes und mit beim Kuppeln des Zentrierzapfens (64) mit dem Diagrammscheibenbündel (6) in die Grundscheibe des Diagrammscheibenbündels (6) eindringende, Spitzen (85, 86) versehenes Kupplungselement (84) vorgesehen ist.

10. Anordnung nach Anspruch 1,
gekennzeichnet durch wenigstens eine auf der obersten Diagrammscheibe des Diagrammscheibenbündels (6) angebrachte Markierung und einem lichtelektrischen Sensor, welcher auf einem verschwenkbaren Träger angeordnet ist, der bei jeder Umdrehung des Diagrammscheibenbündels (6) eine Ausgleichsbewegung in Richtung der Registrierbewegung des Diagrammscheibenbündels (6) ausführt.

## Claims

1. Arrangement for the automatic, time-correct positioning of a graph chart bundle (6) serving for intermittent but uninterrupted recording relative to the recording members of a recording device in which the graph chart bundle (6) is driven in time-synchronous manner by a recording drive mechanism and the drive connection of the individual graph charts (57, 60) of the graph chart bundle (6) which are provided in each case with a sector-shaped cutout and are arranged staggered with respect to one another is interrupted after the respective recording run,
characterized by
- a centring pin (64) which is arranged such that it can be raised and lowered perpendicular to the recording bearing of the graph chart bundle (6) and on which the graph chart bundle (6) is rotatably mounted,
- a device which provides a positioning drive which is independent of the recording drive mechanism and drives the graph chart bundle (6) received on the centring pin (64) at a speed which is higher than the recording speed,
- a sensor, rotating in time-synchronous manner with the graph chart bundle (6) during a recording run, for detecting the position of the graph chart bundle (6), which sensor can be controlled such that after passing through a recording angle of a graph chart it performs a movement about the remaining angle to 360° in the direction of the recording movement of the graph chart bundle (6), and
- entraining means (79, 84) which couple the graph chart bundle (6), when it is in a specific position detected by the sensor, to the recording drive.

2. Arrangement according to Claim 1, characterized by an adjustable stop (44) with which there cooperates a radial cutout edge (58) of a graph chart of the graph chart bundle (6).

3. Arrangement according to Claim 2, characterized by a switch mechanism which is arranged coaxially with respect to the centring pin (64) and is in geared connection with the recording drive mechanism and in which the adjustable stop (44) on the one hand is coupled by way of a resilient member (72) to a gear element (70) rotating at a speed corresponding to the time recording range of a graph chart of the graph chart bundle (6), and on the other hand is in engagement by way of a pawl (74) mounted thereon with a ratchet toothing constructed on a gear element (65) rotating at the actual recording speed and a fixed control contour (76) is associated with the pawl (74).

4. Arrangement according to Claim 2, characterized in that a catch arm (62) with resilient action perpendicular to the graph chart plane and having a vane-shaped free end with a notch (87) is integrally formed on the adjustable stop (44).

5. Arrangement according to Claim 3, characterized in that the switch mechanism is mounted on an arm (31) which is pivotal perpendicular to the recording substrate of the graph chart bundle (6) and which carries at least some (38, 39, 40, 41, 42) of the toothed wheels of the recording drive mechanism, in that the centring pin (64) is constructed on the gear element (65) bearing the ratchet toothing, and in that the entraining means (79, 84) coupling the centring pin (64) and the graph chart bundle (6) are rotatably mounted on the reverse side of the recording substrate (23) on a component (80) which is movable perpendicular to the recording substrate (23).

6. Arrangement according to Claim 3, characterized in that a spring (75) cooperating with the pawl (74) is directly integrally formed on the adjustable stop (44).

7. Arrangement according to Claim 3, characterized in that the resilient member (72) acting on the adjustable stop (44) is integrally formed directly on the gear element (70) rotating at a speed corresponding to the time recording range of the graph charts.

8. Arrangement according to Claim 1, characterized in that there is provided a transporting roller (8) which transmits the positioning drive to a graph chart bundle (6) received on the centring pin (64), and in that the positioning drive can be interrupted by means of a stationary state sensor associated with the graph chart bundle (6).

9. Arrangement according to Claim 5, characterized in that there is provided as the entraining means a coupling element (84) which is rotatably mounted on a pivotal arm (80) and is provided with tips (85, 86) penetrating into the bottom chart of the graph chart bundle (6) when the centring pin (64) is coupled to the graph chart bundle (6).

10. Arrangement according to Claim 1, characterized by at least one marking, which is made on the uppermost graph chart of the graph chart bundle (6), and an opto-electrical sensor which is arranged on a pivotal bearer which, with every revolution of the graph chart bundle (6), performs a compensating movement in the direction of the recording movement of the graph chart bundle (6).

## Revendications

1. Dispositif pour le positionnement en temps réel, automatique, d'une liasse de disques de diagramme (6) servant à l'enregistrement section par section, mais ininterrompu, relativement aux organes d'enregistrement d'un appareil enregistreur dans lequel la liasse de disques de diagramme (6) est entraînée en synchronisme temporel par un mécanisme d'entraînement d'enregistrement et où la liaison d'entraînement des différents disques de diagramme (57, 60), respectivement pourvus d'une découpure sectorielle et disposés échelonnés les uns par rapport aux autres, de la liasse de disques de diagramme (6) est interrompue après l'opération d'enregistrement respective,
caractérisé par
- une broche de centrage (64) disposée perpendiculairement à la table porte-graphique de la liasse de disques de diagramme (6), de manière à pouvoir être soulevée et abaissée et sur laquelle ladite liasse de disques de diagramme (6) est montée à rotation,
- un dispositif qui fournit un entraînement de positionnement indépendant du mécanisme d'entraînement d'enregistrement et qui entraîne la liasse de disques de diagramme (6) posée sur la broche de centrage (64) à une vitesse de rotation qui est supérieure à la vitesse de rotation d'enregistrement,
- un capteur tournant, pendant l'opération d'enregistrement, en synchronisme temporel avec la liasse de disques de diagramme (6) pour la détermination de la position de ladite liasse de disques de diagramme (6) et qui peut être commandé de telle sorte qu'il effectue, après avoir parcouru un angle d'enregistrement d'un disque de diagramme, un mouvement balayant l'angle résiduel complémentaire à 360° dans le sens du mouvement d'enregistrement de la liasse de disques de diagramme (6) et
- des moyens d'entraînement (79, 84) qui accouplent la liasse de disques de diagramme (6), lorsque celle-ci se trouve dans une position déterminée détectée par le capteur, avec l'entraînement d'enregistrement.

2. Dispositif selon la revendication 1,
caractérisé par une butée réglable (44) avec laquelle coopère une arête de découpure radiale (58) d'un disque de diagramme de la liasse de disques de diagramme (6).

3. Dispositif selon la revendication 2,
caractérisé par un mécanisme de commande disposé coaxialement par rapport à la broche de centrage (64) et coopérant fonctionnellement avec le mécanisme d'entraînement d'enregistrement, dans lequel la butée réglable (44) est, d'une part, accouplée, par l'intermédiaire d'un élément élastique (72), avec un élément d'engrenage (70) tournant à une vitesse de rotation correspondant à la zone d'enregistrement temporelle d'un disque de diagramme de la liasse de disques de diagramme (6) et engrène, d'autre part, par l'intermédiaire d'un cliquet (74) dont elle est dotée, avec un engrenage de blocage réalisé sur un élément d'engrenage (65) tournant à la vitesse de rotation d'enregistrement réelle et qu'audit cliquet (74) est associée une came de commande (76) stationnaire.

4. Dispositif selon la revendication 2,
caractérisé par le fait
que sur la butée réglable (44) est moulé un bras d'interception (62) élastique perpendiculairement au plan du disque de diagramme, avec une extrémité libre réalisée en forme d'aube sur laquelle est pratiquée une encoche (87).

5. Dispositif selon la revendication 3,
caractérisé par le fait
que le mécanisme de commande est monté sur un bras (31) pouvant pivoter perpendiculairement à la table portegraphique de la liasse de disques de diagramme (6), portant, au moins partielllement (38, 39, 40, 41, 42), les roues dentées du mécanisme d'entraînement d'enregistrement, que la broche de centrage (64) sur laquelle est réalisé l'élément d'engrenage (65) portant l'engrenage de blocage et que les moyens d'entraînement (79, 84) accouplant la broche de centrage (64) et la liasse de disques de diagramme (6) sont montés à rotation, sur la face opposée de la table porte-graphique (23), sur un élément de construction (80) déplaçable perpendiculairement à ladite table porte-graphique (23).

6. Dispositif selon la revendication 3,
caractérisé par le fait
que sur la butée réglable (44) est directement moulé un ressort (75) coopérant avec le cliquet (74).

7. Dispositif selon la revendication 3,
caractérisé par le fait
que l'élément élastique (72) agissant sur la butée réglable (44) est directement moulé sur l'élément d'engrenage (70) tournant à une vitesse de rotation correspondant à la zone d'enregistrement temporelle des disques de diagramme.

8. Dispositif selon la revendication 1,
caractérisé par le fait
qu'il est prévu un galet de transport (8) qui transmet l'entraînement de positionnement à une liasse de disques de diagramme (6) posée sur la broche de centrage (64) et que ledit entraînement de positionnement peut être interrompu au moyen d'un capteur d'immobilisation associé à ladite liasse de disques de diagramme (6).

9. Dispositif selon la revendication 5,
caractérisé par le fait
qu'il est prévu, comme moyen d'entraînement, un élément d'accouplement (84) monté à rotation sur un bras pivotant (80) et équipé de pointes (85, 86) pénétrant, lors de l'accouplement de la broche de centrage (64) avec la liasse de disques de diagramme (6), dans le disque de base de ladite liasse de disques de diagramme (6).

10. Dispositif selon la revendication 1,
caractérisé par
au moins un repère disposé sur le disque de diagramme supérieur de la liasse de disques de diagramme (6) et un capteur photo-électrique qui est monté sur un support pivotant qui effectue à chaque rotation de la liasse de disques de diagramme (6) un mouvement compensatoire dans le sens du mouvement d'enregistrement de ladite liasse de disques de diagramme (6).
